# EUROPÄISCHE PATENTSCHRIFT

(11) **EP 0 619 106 B1**
(45) Veröffentlichungstag und Bekanntmachung des Hinweises auf die Patenterteilung: **27.12.1996**
(21) Anmeldenummer: 93103521.6
(22) Anmeldetag: 05.03.1993
(51) Int. Cl.: A61G 7/10

(54) **In eine Badewanne einsetzbarer Lifter**
Lift insertable in a bathtub
Elévateur adaptable dans une baignoire

(43) Veröffentlichungstag der Anmeldung: 12.10.1994
(73) Patentinhaber: Schmidt & Lenhardt GmbH & Co. oHG, D-88316 Isny (DE)
(72) Erfinder: Schmidt, Peter, W-7978 Eisenharz (DE)
(74) Vertreter: Hübner, Hans-Joachim, Dipl.-Ing.

(56) Entgegenhaltungen:
- EP-A- 0 310 405
- EP-A- 0 347 652
- DE-A- 3 908 231

## Beschreibung

In eine Badewanne einsetzbarer Lifter für Behinderte, der ein Bodengestell, eine Hubplatte, ein diese mit dem Bodengestell verbindendes Führungsgestell, sowie eine hydraulische Hubvorrichtung mit einer unterhalb der Bodenebene der Hubplatte angeordneten Ventileinrichtung sowie ein, an diese angeschlossenes Handsteuergerät aufweist.

Ein derartiger Lifter ist aus der DE-A-3 908 231 bekannt. Das Handsteuergerät weist einen Schieber auf, der mittels eines Bowdenzuges an die Ventileinrichtung angeschlossen ist. Zwei Arbeitsventile der Ventileinrichtung liegen in axialer Ausfluchtung in einer Bohrung, in der ein Stößelschieber verschiebbar gelagert ist, in den ein doppelarmiger Hebel eingreift, an dessen anderem Ende die Seele des Bowdenzuges befestigt ist. Die Kugeln der Arbeitsventile sind mittels Federn in Schließstellung vorgespannt und werden zusätzlich vom Versorgungsdruck im Leitungssystem belastet. Der Schieber des Handsteuerventils muß in beiden Richtungen die Schließkräfte der Kugeln der Arbeitsventile überwinden, um sie jeweils in die Offenstellung zu verschieben. Für einen Behinderten, der seine Bewegungen nicht immer vollstänig kontrollieren kann, ist die Betätigung daher problematisch. Außerdem ermöglicht die bekannte Ventileinrichtung nur das Ansteuern des Hubvorganges und des Absenkvorganges der Hubplatte. Etwaige weitere hydraulische Antriebe würden eine eigene Ventileinrichtung mit einem weiteren Handsteuerventil erfordern.

So zeigt die unter Artikel 54 (3) fallende EP-A-0622042 einen Lifter mit Rückenlehne, deren Neigung mittels einer hydraulischen Schwenkeinrichtung veränderbar ist. Für deren Betätigung wäre also eine zweite Ventileinrichtung mit separatem Handsteuerventil erforderlich.

Aufgabe der Erfindung ist es, den Lifter der eingangs genannten Art dahingehend weiter auszubilden, daß die Stellkräfte am Handsteuerventil von den Betätigungskräften in den Arbeitsventilen unabhängig gemacht werden, so daß auch großflächige Arbeitsventile mit sehr niedrigen Kräften am Handsteuerventil geöffnet werden können.

Diese Aufgabe wird erfindungsgemäß bei einem Lifter der eingangs genannten Art dadurch gelöst, daß das Handsteuergerät mittels einer Mehrzahl flexibler Schläuche an die Ventileinrichtung angeschlossen ist und eine Anzahl im wesentlichen gleich ausgebildeter handbetätigbarer Servoventile aufweist, die auf einer Seite eines Ventilsitzes je eine Steuerkammer aufweisen, in die einer der Schläuche mündet, daß in jedem Servoventil auf der anderen Seite des Ventilsitzes eine Druckkammer gebildet ist, daß die Druckkammern aller Servoventile an einen gemeinsamen Schlauch der Mehrzahl von Schläuchen angeschlossen sind, daß alle Servoventile hydraulisch und/oder mechanisch in Schließstellung vorgespannt sind, daß die Steuerkammer jedes Servoventiles in dessen Schließstellung an eine Entleerungsleitung angeschlossen ist und daß jedes Servoventil ein von Hand betätigbares Stellglied aufweist, das aus einer Ruhestellung gegen die Wirkung einer Rückstellkraft in eine oder mehrere Arbeitsstellungen bewegbar ist, in welcher oder welchen die Druckkammer mit der Steuerkammer kommuniziert, diese jedoch gegenüber der Entleerungsleitung abgesperrt ist.

Im Gegensatz zu den Arbeitsventilen, die einen ausreichend großen Querschnitt haben müssen, können die Servoventile sehr klein ausgebildet sein und benötigen deswegen auch nur äußerst geringe Stellkräfte. Die Ventileinrichtung kann eine beliebige Zahl von Arbeitsventilen umfassen. Die Zahl richtet sich nach der Anzahl der hydraulischen Antriebe des Lifters. Die Zahl der Servoventile im Handsteuergerät entspricht der Zahl der Arbeitsventile. Mit ein und demselben Handsteuergerät läßt sich eine beliebige Zahl von hydraulischen Antrieben ansteuern.

Gemäß einer Ausgestaltung der Erfindung sind vier Servoventile im Handsteuergerät achsparallel angeordnet und ihre Achsen schneiden die Ecken eines Quadrates. Das Handbetätigungsorgan weist ein kugelkalottenförmiges Lagerteil auf, das an komplementären Kugeloberflächen des Gehäuses des Handsteuergerätes in mindestens zwei zueinander senkrechten Ebenen schwenkbar gelagert ist, wobei in der einen Schwenkebene die Hubplatte auf- und abbewegt und in der anderen Ebene die Neigung der Rückenlehne verändert wird. Dieses Lagerteil hat entweder einen umfangsgeschlossenen Außenflansch oder mindestens vier umfangsverteilte Radialarme. In der Neutralstellung des Handbetätigungsorgans drücken die vier federbetätigten Stellorgane stirnseitig gegen diesen Außenflansch oder die Radialarme, so daß das Betätigungsorgan in seiner Mittelstellung gehalten wird.

Anhand der Zeichnung, die ein Ausführungsbeispiel darstellt, wird die Erfindung näher beschrieben.

Es zeigt:
- FIG. 1: eine schematische Seitenansicht eines Lifters mit hydraulischen Betätigungsvorrichtungen sowie einem Handsteuergerät,
- FIG. 2: eine Draufsicht auf das Handsteuergerät,
- FIG. 3: eine Seitenansicht des Handsteuergerätes,
- FIG. 4: eine Längsschnittansicht durch das Handsteuergerät,
- FIG. 5: eine Längsschnittansicht durch das Handsteuergerät im Bereich einer Servoventileinrichtung in größerem Maßstab und
- FIG. 6: eine Querschnittansicht längs der Linie 6-6 der FIGUR 5.

Ein in Badewannen einsetzbarer Lifter 10 besteht aus einem Bodenrahmen oder-gestell 13, auf dem ein scherenarmartiges Führungsgestell 14 angeordnet ist, das eine Hubplatte 16 trägt, wobei sich zwischen dieser und dem Bodenrahmen 13 eine Hubvorrichtung 12 in Form eines endseitig geschlossenen druckfesten Schlauches erstreckt. Auf der Hubplatte 16 ist eine Rückenlehne 18 mittels eines Schwenkbeschlages lösbar angeordnet. Eine hydraulische Schwenkvorrichtung 19 dient zur Neigungsverstellung der Rückenlehne 18.

An der Unterseite der Hubplatte 16 ist ein Mehrventilgehäuse 20 befestigt, in das eine Druckwasserversorgungsleitung 22, ein zum Hubschlauch 12 führender Verbindungsschlauch 24, ein zur Schwenkvorrichtung 19 führender Verbindungsschlauch 26 und ein Spiralkabel 28 münden, an dessen Ende ein Handsteuergerät 30 angeordnet ist. Das Mehrventilgehäuse 20 enthält vier Arbeitsventile, die hydraulisch angesteuert werden. Handbedienungselemente am Mehrventilgehäuse 20 entfallen also. Die Hubplatte 18 benötigt im Bereich des Mehrventilgehäuses 20 keinerlei Durchbrüche.

Das Handsteuergerät 30 besteht aus einem zweiteiligen Gehäuse 32, in dem sich eine Servoventileinrichtung mit vier Servoventilen 34 befinden, deren Achsen auf der Bodenfläche des Gehäuses 32 senkrecht stehen und die Ecken eines Quadrates schneiden. Das Spiralkabel 28 enthält sechs dünne Schläuche, nämlich vier Steuerschläuche 36, einen Druckwasserversorgungsschlauch 38 und einen Entleerungsschlauch 40. Die sechs Schläuche werden von dem Spiralkabel 28 ummantelt, das eine Länge von ca. 1,5 Metern hat. Der Entleerungsschlauch 40 könnte entfallen, wobei dann die zwischen den Außenflächen der Schläuche 36,38 und der Innenfläche des Spiralkabels 28 gebildeten Hohlräume für den Wasserrückfluß in das Mehrventilgehäuse 20 sorgen.Am lifterseitigen Ende hat das Spiralkabel eine drehbare Schraubmuffe, in der sich ein Kupplungseinsatz befindet, an den die sechs Leitungen mit jeweils einer Bohrung angeschlossen sind. Am Mehrventilgehäuse 20 befindet sich ein komplementäres Gegenkupplungsstück, in das der Kupplungseinsatz des Kabels 28 eingesteckt werden kann. Die Schraubhülse wird dann auf das Gegenstück aufgeschraubt und die sechs Leitungen 36, 38, 40 des Kabels 28 sind mit einem entsprechenden Kanalsystem im Mehrventilgehäuse 20 druckdicht verbunden. Die vier Steuerschläuche 36 führen jeweils zu einem der vier Arbeitsventile im Mehrventilgehäuse. Die FIGUREN 2 und 3 zeigen das Steuergerät 30 in tatsächlicher Größe.

Die Servoventileinrichtung im Handsteuergerät 30 umfaßt eine Bodenplatte 42, die Bestandteil des Gehäuseunterteils ist, weiterhin eine Mittelplatte 44 und eine Deckplatte 46. Die drei Platten 42-46 sind unter Zwischenlage von Dichtungsscheiben mittels eines Bolzens 48 verschraubt. Die vier Steuerschläuche 36 und der Druckwasserversorgungsschlauch 38 münden in einer Reihe nebeneinanderliegend (FIG. 6) in der Mittelplatte auf gleicher Höhe. Drei koaxiale Längsbohrungen 48 der Schläuche 36 münden direkt in Zylinderkammern 50 der Servoventile 34. Die vierte Längsbohrung 52 ist über einen Querkanal 54 mit der Zylinderbohrung 50 des vierten Steuerschlauches 36 verbunden. In jeder Zylinderbohrung 50 befindet sich eine Einsatzhülse 56, in der ein zylindrisches Stellglied 58 mit Radialspiel angeordnet ist. An beiden Stirnseiten der Einsatzhülsen 56 befinden sich O-Dichtungen 60, die das Stellglied 58 gegenüber dem Ventilgehäuse und den Einsatzhülsen abdichten.Ein zentraler Gehäusekopf 62 hat nahe seinem Außenumfang vier topfartige Vertiefungen, die in die zylindrischen Bohrungen 50 eingreifen und ihrerseits die Stellglieder 58 führen. Im Mittelbereich hat der Gehäusekopf 62 eine halbkugelförmige Lagerfläche 64 für eine kreisförmig konturierte Lagerplatte 66, die im zentralen Mittelbereich mit einer kugelkalottenförmigen Gegenfläche 68 ausgebildet ist. Die Lagerplatte 66 trägt einen Betätigungshebel 70, der bei waagerechter Lagerplatte 66 senkrecht steht und durch einen Kulisseneinsatz 72 hindurchgreift und aus dem Gehäuse nach oben herausragt. Der Kulisseneinsatz 72 hat zwei einander kreuzende Führungsschlitze 74, die die Bewegungsmöglichkeit des Hebels 70 auf die Längsebene und die Querebene beschränken.

Die vier Stellglieder 58 werden je mittels einer Feder 76 nach oben in Anlage an die Lagerplatte 66 gedrückt, die somit in der Horizontalstellung gehalten wird. Ein deckseitiger kompressibler Ring stabilisiert diese Position.

In koaxialer Verlängerung der zylindrischen Bohrungen 50 sind zwischen Bodenplatte 42 und Mittelplatte 44 im Durchmesser vergrößerte Kammern 80 gebildet, in denen sich kugelförmige Ventilkörper 82 befinden, die mittels Federn 84 an einen Ventilsitz 86 gedrückt werden. Die Bodenplatte 42 hat eine Umfangsnut 88, die die Kammern 80 miteinander verbindet und in die ihrerseits eine Längsnut 90 (FIG. 6) mündet, welche über eine Vertikalbohrung 92 mit dem Druckwasserversorgungsschlauch 38 in Verbindung steht. Die Druckkammern 80 sind somit ständig mit Druckwasser gefüllt. Wie am besten aus FIGUR 5 hervorgeht, haben die Stellglieder 58 Axialbohrungen, die unten stirnseitig münden. Diese Axialbohrungen stehen über Radialbohrungen mit dem Ringspalt zwischen Stellglied 58 und Einsatzhülse 56 in Verbindung und diese Ringräume kommunizieren über mindestens eine Radialbohrung 94 in der Einsatzhülse 56 sowie vier Radialbohrungen 96 in der Gehäusedeckplatte 46 mit der in dieser gebildeten Ringkammer 98.

Die Entleerungsleitung 40 wird im Bereich der Deckplatte 46 in das Servoventilgehäuse eingeführt und ist über eine Axialbohrung 100 an das Entleerungskanalsystem angeschlossen. In der Neutralstellung des Handhebels 70 sind somit die Steuerkammern 102 oberhalb des Ventilsitzes 86 drucklos, da sie ständig mit dem Entleerungskanalsystem kommunizieren, das seinerseits die Entleerungsleitung 40 an das Mehrventilgehäuse 20 anschließt. Im Inneren des Mehrventilgehäuses 20 wird diese Entleerungsleitung an eine Gehäusemündung herangeführt, sodaß diese Leitung ständig in die Badewanne entleeren kann.

Wird nun der Hebel 70 des Handsteuergerätes 30 in einer der vier Richtungen verschwenkt, bewegt sich das ensprechende Stellglied 58 gegen die Wirkung der Rückstellfeder 76 abwärts, stößt dabei auf den Ventilkörper 82 und sperrt die Steuerkammer 102 gegenüber der Entleerungsleitung 40 ab. Das Stellglied 58 hebt dann den Ventilkörper 82 vom Ventilsitz 86 ab, sodaß der entsprechende Steuerschlauch 36 mit der Druckkammer 80 verbunden wird. Über diesen Steuerschlauch 36 fließt dem angeschlossenen Arbeitsventil im Mehrventilgehäuse 20 Druckwasser zu, das somit vorübergehend öffnet und eine der beiden hydraulischen Vorrichtungen 12 oder 19 betätigt. Dieses Arbeitsventil ist solange offen, wie der Handsteuerhebel 70 am Handsteuergerät 30 in ausgeschwenkter Stellung gehalten wird. Läßt man den Hebel 70 los, sorgt die Feder 76 des betätigten Stellgliedes 58 für eine Rückstellung des Stellgliedes, wodurch der Schließkörper 82 den entsprechenden Steuerschlauch 36 von der Druckwasserversorgung absperrt und ihn gleichzeitig mit der Entleerungsleitung 40 verbindet. Das in das Arbeitsventil im Mehrventilgehäuse 20 gelangte Druckwasser wird somit über die Steuerleitung 36 in das Handsteuergerät 30 zurückgedrückt, wofür eine mechanische Feder im Arbeitsventil sorgt. Das zurückgedrückte Wasser gelangt dann über die Entleerungsleitung 40 erneut in das Mehrwegeventil 20 und läuft von dort in die Wanne ab. Das Arbeitsventil schließt somit. Der Handsteuerhebel 70 hat seine Neutralposition wieder angenommen.

Zur äußeren Form des Handsteuerventils 30 ist zu bemerken, daß es einen schmalen länglichen Handgriff 104 und einen verbreiterten und erhöhten Kopf 106 aufweist. Die Bodenplatte 42 des Gehäuses 30 ist über das Gehäuseoberteil hinaus verlängert. In diesem Verlängerungsteil wird eine Aufhängeöse 108 gebildet. Das Handsteuergerät 30 hat ohne Aufhängeöse 108 eine Länge von ca. 100 mm bis 110 mm. Die Breite des Handgriffes 104 beträgt 30 mm. Die FIGUREN 2 und 3 zeigen das Handsteuergerät 30 in natürlicher Größe.

## Patentansprüche

1. In eine Badewanne einsetzbarer Lifter (10) für Behinderte, der ein Bodengestell (13), eine Hubplatte (16) , ein diese mit dem Bodengestell (13) verbindendes Führungsgestell (14), sowie eine hydraulische Hubvorrichtung (12) mit einer unterhalb der Bodenebene der Hubplatte (16) angeordneten Ventileinrichtung (20) sowie ein, an diese angeschlossenes Handsteuergerät (30) aufweist, **dadurch gekennzeichnet, daß** das Handsteuergerät (30) mittels einer Mehrzahl flexibler Schläuche an die Ventileinrichtung (20) angeschlossen ist und eine Anzahl im wesentlichen gleich ausgebildeter handbetätigbarer Servoventile (34) aufweist, die auf einer Seite eines Ventilsitzes (86) je eine Steuerkammer (102) aufweisen, in die einer der Schläuche (34) mündet, daß in jedem Servoventil (34) auf der anderen Seite des Ventilsitzes (86) eine Druckkammer (88) gebildet ist, daß die Druckkammern (80) aller Servoventile (34) an einen gemeinsamen Schlauch (38) der Mehrzahl von Schläuchen (36, 38) angeschlossen sind, daß alle Servoventile (34) hydraulisch und/oder mechanisch in Schließstellung vorgespannt sind, daß die Steuerkammer (102) jedes Servoventiles (34) in dessen Schließstellung an eine Entleerungsleitung (40) angeschlossen ist und daß jedes Servoventil (34) ein von Hand betätigbares Stellglied (58) aufweist, das aus einer Ruhestellung gegen die Wirkung einer Rückstellkraft in eine oder mehrere Arbeitsstellungen bewegbar ist, in welcher oder welchen die Druckkammer (80) mit der Steuerkammer (102) kommuniziert, diese jedoch gegenüber der Entleerungsleitung (40) abgesperrt ist.

2. Lifter nach Anspruch 1 dadurch gekennzeichnet, daß an der Hubplatte (16) eine Rückenlehne (18) schwenkbar angeordnet ist, an der eine hydraulische Schwenkvorrichtung (19) angreift und daß die Ventileinrichtung (20) mindestens vier Arbeitsventile und das Handsteuergerät (30) die gleiche Zahl von Servoventilen (34) aufweist, und daß je ein Arbeitsventil mit einem Servoventil (34) durch einen eigenen Steuerschlauch (36) verbunden ist.

3. Lifter nach Anspruch 1 oder 2 dadurch gekennzeichnet, daß jedes Servoventil (34) so ausgebildet ist, daß seine Steuerkammer (102) ständig entweder mit der Entleerungsleitung (40) oder mit der Druckkammer (80) verbunden ist.

4. Lifter nach einem der Ansprüche 1 bis 3 dadurch gekennzeichnet, daß jedes Servoventil (34) einen federbetätigten, am Ventilsitz (86) anlegbaren Schließkörper (82) aufweist, der vom Stellglied (58) bewegbar ist und daß das aus seiner Ruhestellung herausbewegte Stellglied (58) die Steuerkammer (102) gegenüber der Entleerungsleitung (40) absperrt.

5. Lifter nach Anspruch 4 dadurch gekennzeichnet, daß das Stellglied (58) eine stirnseitig mündende Axialbohrung aufweist, die über eine Radialbohrung mit der Entleerungsleitung (40) kommuniziert, daß das Stellglied (58) in seiner Ruhestellung vom Schließkörper (82) beabstandet ist, wobei die Axialbohrung des Stellgliedes (58) in der Steuerkammer (102) mündet und daß bei Betätigung des Servoventils (34) das Stellglied (58) während eines ersten Teilhubes am Schließkörper (82) zur Anlage kommt, wodurch die stirnseitige Mündung geschlossen wird und während des Resthubes den Schließkörper (82) vom Ventilsitz (86) abhebt.

6. Lifter nach einem der Ansprüche 2 bis 5 dadurch gekennzeichnet, daß die vier Servoventile (34) achsparallel angeordnet sind und ihre Achsen die Ecken eines Quadrates schneiden.

7. Lifter nach einem der Ansprüche 1 bis 6 dadurch gekennzeichnet, daß alle Servoventile (34) ein zentrales gemeinsames Handbetätigungsorgan (70) aufweisen, dem eine Mehrzahl von Schaltstellungen (74) zugeordnet ist.

8. Lifter nach Anspruch 7 dadurch gekennzeichnet, daß das Handbetätigungsorgan (70) ein kugelkalottenförmiges Lagerteil (66) aufweist, das an komplementären Kugeloberflächen (68) des Gehäuses (32) bzw. eines Gehäusekopfes (62,64) des Handsteuergerätes (30) in mindestens zwei zueinander senkrechten Ebenen schwenkbar gelagert ist und daß das Lagerteil (66) einen umfangsgeschlossenen Außenflansch oder mindestens vier umfangsverteilte Radialarme aufweist, der bzw. die die Stellglieder (58) der Servoventile (34) stirnseitig übergreifen.

9. Lifter nach einem der Ansprüche 1 bis 8 dadurch gekennzeichnet, daß das Stellglied (58) jedes Servoventils (34) mittels einer Feder (76) in Ruhestellung vorgespannt ist und daß das nicht betätigte Handbetätigungsorgan (70) durch die Stellglieder (58) in Mittelstellung gehalten wird.

10. Lifter nach einem der Ansprüche 1 bis 9 dadurch gekennzeichnet, daß das Handbetätigungsorgan (70) einen aus dem Gehäuse (32) des Handsteuergerätes (30) herausragenden Schwenkhebel umfaßt, der in einer Kulisse (74) geführt ist, die zwei einander rechtwinklig kreuzende Führungsschlitze aufweist.

## Claims

1. A lift (10), insertable into a bathtub, for disabled people, comprising a base frame (13), a lifting plate (16), a guide frame (14) connecting the lifting plate (16) to the base frame (13), a hydraulic lifting device (12) having a valve arrangement (20) arranged below the bottom plane of the lifting plate (16), and a manual control unit (30) connected to the valve arrangement (20), characterised in that the manual control unit (30) is connected to the valve arrangement (20) by means of a plurality of flexible tubes and has a number of manually operable servo valves (34) of substantially like construction each having a control chamber (102) on one side of a valve seat (86), one of the tubes (34) [sic - 36] opening into the control chamber (102), in that a pressure chamber (88) [sic - 80] is formed in each servo valve (34) on the other side of the valve seat (86), in that the pressure chambers (80) of all the servo valves (34) are connected to a common tube (38) of the plurality of tubes (36, 38), in that all the servo valves (34) are hydraulically and/or mechanically loaded in the closed position, in that the control chamber (102) of each servo valve (34), in the closed position thereof, is connected to a discharge line (40), and in that each servo valve (34) has a manually operable actuating member (58) movable from a rest position against the action of a restoring force into one or more operating positions in which the pressure chamber (80) communicates with the control chamber (102), but the latter is sealed off from the discharge line (40).

2. A lift according to claim 1, characterised in that a back rest (18) is pivotably arranged on the lifting plate (16) and is acted upon by a hydraulic pivoting device (19), in that the valve arrangement (20) has at least four operating valves and the manual control unit (30) has the same number of servo valves (34), and in that each operating valve is connected to a servo valve (34) by a separate control tube (36).

3. A lift according to claim 1 or 2, characterised in that each servo valve (34) is formed so that its control chamber (102) is always connected either to the discharge line (40) or to the pressure chamber (80).

4. A lift according to any one of claims 1 to 3, characterised in that each servo valve (34) has a spring-operated closing member (82) placeable against the valve seat (86) and movable by the actuating member (58), and in that the actuating member (58), when moved out of its rest position, seals the control chamber (102) off from the discharge line (40).

5. A lift according to claim 4, characterised in that the actuating member (58) has an axial bore opening at the end and communicating with the discharge line (40) via a radial bore, in that the actuating member (58), in its rest position, is at a distance from the closing member (82), the axial bore of the actuating member (58) opening into the control chamber (102), and in that, when the servo valve (34) is operated, the actuating member (58) comes to rest against the closing member (82) during a first part of the stroke, thereby closing the end opening, and lifts the closing member (82) from the valve seat (86) during the remainder of the stroke.

6. A lift according to any one of claims 2 to 5, characterised in that the four servo valves (34) are arranged so as to be axially parallel and their axes intersect the corners of a square.

7. A lift according to any one of claims 1 to 6, characterised in that all the servo valves (34) have a common central manual control member (70) having a plurality of control positions (74).

8. A lift according to claim 7, characterised in that the manual control member (70) has a cup-shaped bearing member (66) mounted on complementary spherical surfaces (68) of the casing (32) or of a casing head (62, 64) of the manual control unit (30) so as to be pivotable in at least two mutually perpendicular planes, and in that the bearing member (66) has a circumferentially closed outer flange or at least four radial arms distributed over the circumference and engaging over the ends of the actuating members (58) of the servo valves (34).

9. A lift according to any one of claims 1 to 8, characterised in that the actuating member (58) of each servo valve (34) is loaded by means of a spring (76) in the rest position, and in that the non-operated manual control member (70) is held in the central position by the actuating members (58).

10. A lift according to any one of claims 1 to 9, characterised in that the manual control member (70) comprises a pivoting lever projecting from the casing (32) of the manual control unit (30) and guided in a gate (74) having two guide slots intersecting one another at right angles.

## Revendications

1. Elévateur (10) pour invalide montable dans une baignoire, présentant un socle inférieur (13), une plaque de levage (16), un chevalet de guidage (14) reliant cette dernière au socle inférieur (13), ainsi qu'un dispositif de levage hydraulique (12) avec un arrangement de soupapes (20) disposé au-dessous du plan inférieur de la plaque de levage (16), ainsi qu'un appareil de commande manuelle (30) raccordé à ce dernier, caractérisé par le fait que l'appareil de commande manuelle (30) est raccordé à l'arrangement de soupapes (20) à l'aide d'une pluralité de flexibles et qu'il présente un nombre de servo-soupapes (34) actionnables manuellement, réalisées de manière sensiblement identique et présentant chacune, d'un côté d'un siège de soupape (86), une chambre de commande (102) dans laquelle aboutit l'un des flexibles (34), que dans chaque servo-soupape (34) est formée, de l'autre côté du siège de soupape (86), une chambre à pression (88), que les chambres à pression (80) de toutes les servo-soupapes (34) sont raccordées à un flexible commun (38) de la pluralité de flexibles (36, 38), que toutes les servo-soupapes (34) sont précontraintes hydrauliquement et/ou mécaniquement en position de fermeture, que la chambre de commande (102) de chaque servo-soupape (34) est, en position de fermeture de cette dernière, raccordée à un conduit d'évacuation (40) et que chaque servo-soupape (34) présente un élément de réglage (58) actionnable manuellement qui peut être déplacé d'une position de repos, à l'encontre de l'action d'une force de rappel, en une ou plusieurs positions de travail dans laquelle, ou lesquelles, la chambre à pression (80) communique avec la chambre de commande (102), celle-ci étant toutefois obturée par rapport au conduit d'évacuation (40).

2. Elévateur suivant la revendication 1, caractérisé par le fait que sur la plaque de levage (16) est disposé, de manière pivotable, un dossier (18) avec lequel vient en prise un dispositif de pivotement hydraulique (19) et que l'arrangement de soupapes (20) présente au moins quatre soupapes de travail et l'appareil de commande manuelle (30) le même nombre de servo-soupapes (34) et que chacune des soupapes de travail est reliée à une servo-soupape (34) par l'intermédiaire d'un flexible de commande (36) qui lui est propre.

3. Elévateur suivant la revendication 1 ou 2, caractérisé par le fait que chaque servo-soupape (34) est réalisée de telle manière que sa chambre de commande (102) est reliée en permanence soit au conduit d'évacuation (40), soit à la chambre à pression (80).

4. Elévateur suivant l'une des revendications 1 à 3, caractérisé par le fait que chaque servo-soupape (34) présente un élément de fermeture (82) actionné par ressort, pouvant être placé sur le siège de soupape (86) et pouvant être déplacé par l'élément de réglage (58) et que l'élément de réglage (58) déplacé de sa position de repos obture la chambre de commande (102) par rapport au conduit d'évacuation (40).

5. Elévateur suivant la revendication 4, caractérisé par le fait que l'élément de réglage (58) présente un alésage axial aboutissant du côté frontal et communiquant, par l'intermédiaire d'un alésage radial, avec le conduit d'évacuation (40), que l'élément de réglage (58) est, dans sa position de repos, distant de l'élément de fermeture (82), l'alésage axial de l'élément de réglage (58) aboutissant dans la chambre de commande (102) et que, lors de l'actionnement de la servo-soupape (34), l'élément de réglage (58) vient s'appuyer, pendant une première course partielle, sur l'élément de fermeture (82), d'où la bouche du côté frontal est fermée, et soulève, pendant le reste de la course, l'élément de fermeture (82) du siège de soupape (86).

6. Elévateur suivant l'une des revendications 2 à 5, caractérisé par le fait que les quatre servo-soupapes (34) sont disposées en parallèle par leurs axes et que leurs axes coupent les angles d'un carré.

7. Elévateur suivant l'une des revendications 1 à 6, caractérisé par le fait que toutes les servo-soupape's (34) présentent un organe de commande manuelle commun central (70) auquel sont associées une pluralité de positions de commutation (74).

8. Elévateur suivant la revendication 7, caractérisé par le fait que l'organe de commande manuelle (70) présente un élément de montage (66) en forme de calotte sphérique qui est monté, de manière pivotable dans au moins deux plans perpendiculaires entre eux, sur des surfaces sphériques complémentaires (68) du boîtier (32) ou d'une tête de boîtier (62, 64) de l'appareil de commande manuelle (30) et que l'élément de montage (66) présente une bride extérieure fermée en pourtour ou au moins quatre bras radiaux qui vient ou viennent en prise, du côté frontal, par-dessus les éléments de réglage (58) des servo-soupapes (34).

9. Elévateur suivant l'une des revendications 1 à 8, caractérisé par le fait que l'élément de réglage (58) de chaque servo-soupape (34) est précontraint en position de repos à l'aide d'un ressort (76) et que l'organe de commande manuelle (70) non actionné est maintenu en position centrale par les éléments de réglage (58).

10. Elévateur suivant l'une des revendications 1 à 8, caractérisé par le fait que l'organe de commande manuelle (70) comprend un levier de pivotement, ressortant du boîtier (32) de l'appareil de commande manuelle (30), qui est guidé dans un coulisseau (74) présentant deux fentes de guidage se croisant à angle droit.
